# EUROPÄISCHE PATENTSCHRIFT

(11) **EP 2 209 937 B1**
(45) Veröffentlichungstag und Bekanntmachung des Hinweises auf die Patenterteilung: **02.03.2011**
(21) Anmeldenummer: 08846270.0
(22) Anmeldetag: 15.10.2008
(51) Int. Cl.: D06F 35/00, D06F 39/06

(54) **VERFAHREN ZUM BEHANDELN VON WASCHGUT IN EINER HAUSHALTSWASCHMASCHINE MIT EINER SCHAUMBILDENDEN FLOTTE**
METHOD FOR TREATING LAUNDRY IN A HOUSEHOLD WASHING MACHINE HAVING A FOAM-FORMING FLOAT
PROCÉDÉ POUR TRAITER DU LINGE DANS UN LAVE-LINGE DOMESTIQUE À L'AIDE D'UN BAIN DÉTERGENT MOUSSANT

(30) Priorität: 06.11.2007 DE 102007052837
(43) Veröffentlichungstag der Anmeldung: 28.07.2010
(73) Patentinhaber: BSH Bosch und Siemens Hausgeräte GmbH, 81739 München (DE)
(72) Erfinder: KOCH, Thomas, 13591 Berlin (DE); SCHULZE, Ingo, 16341 Panketal (DE)
(86) Internationale Anmeldenummer: PCT/EP2008/063895
(87) Internationale Veröffentlichungsnummer: WO 2009/059875

(56) Entgegenhaltungen:
- US-A- 1 948 568
- US-A- 5 768 730
- US-A1- 2006 248 658

## Beschreibung

Die vorliegende Erfindung betrifft ein Verfahren zum Behandeln von Waschgut in einer Haushaltswaschmaschine mit einer schaumbildenden Flotte, umfassend mindestens einen Waschvorgang und mindestens einen Spülvorgang.

Die in herkömmlichen Waschmaschinen verwendeten Waschmittel basieren auf Tensiden. Diese waschaktiven Substanzen sind in der Lage, aufgrund ihres amphiphilen molekularen Aufbaus auf der Wasseroberfläche eine dünne Schicht auszubilden und dadurch die Oberflächenspannung des Wassers zu senken. Die Tenside sind es auch, welche dem Wasser die Fähigkeit zur Schaumbildung verleihen. Die Herabsetzung der Oberflächenspannung der wässrigen Phase durch Anlagerung von Tensiden an der Grenzfläche Wasser/Luft hat zur Folge, dass durch das Einbringen von Luft, wie etwa durch Mechanikeintrag beim Rotieren einer Wäschetrommel, Luftbläschen erzeugt werden und partiell durch die Ausbildung einer Oberflächenschicht stabilisiert werden können, ohne dass sie zu schnell koaleszieren. Die Grundlage für die Entstehung von Schaum ist somit eine Dispersion von Luft in Waschlauge. Bei den beim Waschen erzeugten Schäumen handelt es sich in der Regel um metastabile Schäume, die eine gewisse, jedoch begrenzte Lebensdauer haben. Die Lebensdauer wird durch unterschiedliche Größen beeinflusst, beispielsweise durch die Art des Tensids, dessen Konzentration, die Intensität des Lufteintrags, den Durchmesser der entstehenden Bläschen. Ist die Lebensdauer des Schaums sehr kurz, spricht man von einem instabilen Schaum.

Es werden weiterhin zwei Arten von Schäumen unterschieden: Kugelschäume und Polyederschäume. Bei einer schäumenden Flüssigkeit wie etwa einer Waschflotte, treten in der Regel beide Arten auf, wobei sich der Polyederschaum oberhalb des Kugelschaumes befindet.

Insbesondere kleinporige Polyederschäume können jedoch beim Waschvorgang in einer Haushalts-Trommelwaschmaschine hinderlich oder gar schädlich sein. Derartige kleinporige Polyederschäume können einen robusten Schaumteppich ausbilden, welcher in den Zwischenraum zwischen Innentrommel und Laugenbehälter gelangt, dort haften bleibt und schwer abzupumpen ist. Während des Spülschleuderns verhindert dieser zusätzlich den Abtransport des ausgeschleuderten Wassers. Dies führt wiederum dazu, dass sich zusätzlicher Schaum aufbaut. Ohne Schaumbeseitigungsmaßnahmen führt dies häufig zum Überschäumen des Gerätes, d.h., der Schaum dringt insbesondere aus den Öffnungen des Laugenbehälters, wie etwa der Laugenbehälterbelüftung und dem Einfüllschlauch. Schaum kann sich ebenfalls nachteilig auf die Pumpe zum Abpumpen der gebrauchten Flotte auswirken.

Aus diesem Grund hat man im Stand der Technik bereits eine Reihe von Verfahren entwickelt, um überschüssigen Schaum zu beseitigen. Im Stand der Technik wurde dies hauptsächlich auf mechanische Art und Weise versucht.

In der DE 43 34 969 A1 ist eine Einrichtung zur Zerstörung von Waschmittelschaum in einer Waschmaschine mit einer drehbaren Trommel und einem Laugenbehälter beschrieben, die eine Vorrichtung zur Erzeugung von Heißluft aufweist, welche durch eine Zuleitung in der Laugenbehälterwand zwischen den Laugenbehälter und die Trommel geleitet wird.

Gemäß der Offenbarung der DE 41 04 151 A1 wird Schaum, welcher in einer Waschmaschine unerwünscht auftritt, durch Einschalten einer Heizeinrichtung zerstört.

In der EP 0 278 239 A1 wird eine übermäßige Schaumbildung im Hauptwaschgang, die während des Heizens von Waschlauge im Laugenbehälter zu beobachten ist, durch Zugabe einer begrenzten Menge kalten Wassers und/oder durch vorübergehendes Ausschalten der Laugenheizung beseitigt.

Als einzige chemische Maßnahme zur Schaumbekämpfung ist im Stand der Technik bekannt, Weichspüler schon relativ frühzeitig im Spülgang zuzuleiten, da dieser aufgrund seiner Zusammensetzung aus kationischen Tensiden eine entschäumende Wirkung hat.

In der DE 102 34 472 A1 sind verschiedene Maßnahmen zur Schaumbeseitigung genannt, unter anderem auch die automatische Zudosierung einer Substanz zur Inhibition des Schaums.

US 5,768,730 beschneibt eine Waschmaschine mit einem Schaumssensor und einer von diesem Sensor gesteuerten Einrichtung, die ein schaumhemmendes Mittel automatisch hinzugibt.

Die meisten im Stand der Technik bekannten Schaumbeseitigungsmaßnahmen sind jedoch mit Nachteilen verbunden, wie etwa erhöhtem Wasserverbrauch, erhöhtem Stromverbrauch durch zusätzliche Heizung und längere Standzeiten, welche die Gesamtdauer eines Programms verlängern.

Neben den unerwünschten Wirkungen von Waschmittelschaum in Haushaltswaschmaschinen hat sich jedoch auch herausgestellt, dass Schaum durchaus auch vorteilhafte Wirkungen haben kann. So dämpft Schaum beim Waschen beispielsweise den Wäschefall, und es kann so trotz einer kontinuierlichen Drehbewegung der Trommel der Mechanikeintrag verringert werden. Dies ermöglicht ein sanfteres Waschen für empfindliche Gewebe, wie etwa Wolle und Seide. In herkömmlichen Wollwaschverfahren sind in der Regel lange Standzeiten vorgesehen, bei denen die Trommel fast gar nicht bewegt wird, um die Mechanikeinwirkung auf die Wäsche so gering wie möglich zu halten.

Der Erfindung lag die Aufgabe zugrunde, ein Verfahren zum Behandeln von Waschgut bereitzustellen, welches einerseits eine Nutzbarmachung der gewünschten Eigenschaften von Schaum beim Waschen ermöglicht, ohne die Nachteile aufzuweisen, welche eine Schaumbildung mit sich bringt.

Diese Aufgabe wird erfindungsgemäß gelöst durch ein Verfahren gemäß Anspruch 1. Die Unteransprüche betreffen bevorzugte Ausführungsformen, welche einzeln oder in Kombination miteinander eingesetzt werden können.

Das erfindungsgemäße Verfahren zum Behandeln von Waschgut in einer Haushaltswaschmaschine mit einer schaumbildenden Flotte, umfasst mindestens einen Waschvorgang, bei die schaumbildenden Flotte eingesetzt wird, und mindestens einen Spülvorgang und ist **dadurch gekennzeichnet, dass** zur Steuerung der Schaummenge während des Waschvorgangs ein schaumförderndes Mittel in einer vorgebbaren Menge automatisch hinzugegeben wird und vor Beendigung des Spülvorgangs ein schaumhemmendes Mittel in einer vorgebbaren Menge automatisch hinzugegeben wird.

Dieses Verfahren hat den großen Vorteil, dass durch die chemische Steuerung der Schaumbildung das jeweilige Waschprogramm nicht oder nur minimal verändert werden muss. So werden aufwändige Wartezeiten vermieden, die zuvor zur Schaumbeseitigung nötig waren. Gleichzeitig ermöglicht dieses Verfahren auch die Nutzbarmachung der positiven Eigenschaften der Schaumbildung.

Dieses Verfahren ist besonders geeignet für Haushaltswaschmaschinen mit einer automatischen Dosiereinrichtung.

Vorzugsweise wird während des Waschvorgangs und/oder des Spülvorgangs die Menge an gebildeten Schaum durch einen Sensor überwacht. Derartige Schaumsensoren sind im Stand der Technik bereits bekannt. Zum einen gibt es Drucksensoren, besonders geeignet sind jedoch auch optische Sensoren und dergleichen. Vorzugsweise ist ein bestimmtes Schaumniveau durch die Einstellung eines Schaumschwellwertes vorgebbar, sodass bei Erreichen, Unterschreiten oder Überschreiten eines Schaumschwellwertes jeweils Signale ausgesendet werden können, damit eine entsprechende Maßnahme getroffen werden kann. Während des Waschens kann es sinnvoll und wünschenswert sein, eine gewisse Menge an Schaum beizubehalten. Der Sensor überwacht die Schaummenge und gibt bei Unterschreiten des Schaumschwellwertes ein Signal an eine Steuereinheit, welche die automatische Zugabe eines schaumfördernden Mittels ermöglicht. Im umgekehrten Fall kann es in einer bevorzugten Ausführungsform vorgesehen sein, dass bei Überschreiten des Schaumschwellwertes ein schaumhemmendes Mittel hinzugegeben wird.

Es ist auch möglich, für jeweils unterschiedliche Waschprogramme verschiedene Schaumschwellwerte einzugeben. So wird beispielsweise bei einem Schonwaschgang für Wolle oder Seide ein höheres Schaumniveau gefordert als bei einem Vollwaschgang Vorzugsweise werden diese Schaumschwellwerte bereits in die genannte Steuereinheit eingegeben bzw. diese wird vorprogrammiert. Der Schwellwert ist wiederum an ein Signal gekoppelt, welches das Zudosieren eines der genannten schaumfördernden oder schaumhemmenden oder schaumstabilisierenden Mittel ermöglicht.

Kurz vor dem Spülen oder auch während des Spülens wird ein schaumhemmendes Mittel hinzugefügt, um den gebildeten Schaum möglichst vollständig zu beseitigen. Auf diese Weise wird das Problem vermieden, dass durch ein Verstopfen des Zwischenraums zwischen der Trommel und dem Laugenbehälter haftenden Schaums ein mit dem Schleudern beabsichtigtes Auftreiben des Wassers behindert wird.

Natürlich ist es auch möglich, zur Steuerung der Schaummenge zusätzlich gerätespezifische Maßnahmen einzusetzen. Zur Schaumerzeugung bietet sich hierbei eine Trommelbewegung mit möglichst viel Mechanikeintrag an und zusätzlich kann auch Luft in die Waschlauge hineingepumpt werden. Außerdem kann die Flottentemperatur, der Wasserstand und die Trommelbewegung (Drehzahl, Reversierrhythmus etc.), die Zeitdauer der Trommelbewegung sowie die Gerätetemperatur variiert werden, um eine Schaumbildung zu fördern oder zu vermindern.

Die erfindungsgemäß verwendbaren Mittel für die Schaumbildung, Schaumstabilisierung und Schaumverhinderung sind im Stand der Technik bereits bekannt. Schaumfördernde Mittel umfassen alle Mittel, welche eine Schaumbildung begünstigen, während unter schaumhemmenden Mitteln solche Mittel verstanden werden, die eine Schaumbildung verhindern oder bestehenden Schaum zerstören können. Schaumfördernde Mittel umfassen auch schaumstabilisierende Mittel.

Als schaumfördernde Mittel können beispielsweise dieselben Tenside eingesetzt werden, die bereits in herkömmlichen Waschmitteln vorhanden sind. D.h., als schaumförderndes Mittel wird unter anderem auch das in einem gewünschten Waschprogramm eingesetzte Waschmittel angesehen. Zur Bildung einer gewünschten Menge Schaum kann das Waschmittel unterschiedlich zudosiert werden, beispielsweise durch Einstellen einer bestimmten Konzentration oder auch durch schrittweise oder kontinuierliche Zugabe, bis die erforderliche Gesamtmenge erreicht ist. Während der Zugabe des B.ehandlungsmittels, welches in der Regel Tenside enthält kann gleichzeitig die Trommel bewegt werden, damit durch die Mechanikeinwirkung ein gewisser Lufteintrag zustande kommt und sich der Schaum bilden kann. Für diejenigen Fälle, in der die Trommelbewegung reduziert ist, kann zusätzlich ein schaumförderndes Mittel hinzugegeben werden, um auch bei wenig Bewegung und Mechanikeinwirkung genügend Schaum zu bilden. Das schaumhemmende Mittel kann zusätzlich zu dieser Hauptfunktion weitere, den Spülprozess unterstützende Funktionen besitzen, wie etwa eine Absenkung der Alkalität, Komplexbildung, Ausflockung und dergleichen.

Die schaumbildende Flotte ist eine wässrige Lösung aus Wasser und Behandlungsmitteln, die während des Waschvorgangs zum Behandeln des Waschguts verwendet wird. Behandlungsmittel umfassen herkömmliche Waschmittel, Waschhilfsmittel, Zusatzstoffe und die schaumfördernden und schaumhemmenden Mittel. Beim Spülvorgang wird die Flotte nach und nach durch frisches Wasser ersetzt.

In einer vorteilhaften maschinenbaulichen Ausführung der Erfindung besitzt die Haushaltswaschmaschine einen oder mehrere Behälter zur Aufnahme der oben genannten Mittel, sowie eine Dosiervorrichtung zur automatischen Zugabe der Mittel während des Wasch- und Spülvorgangs. Vorzugsweise können diese Mittel bei Bedarf durch den Anwender nachgefüllt oder entleert werden. Die Behälter können auch als Einmal-Kartuschen oder wiederbefüllbare Kartuschen ausgestaltet sein.

Eine in modernen Haushaltswaschmaschinen vorhandene Steuereinrichtung kann zur Steuerung des erfindungsgemäßen Verfahrens mit einem geeigneten Steuerprogramm versehen werden, welches die Verfahrensschritte durchführt.

In einer besonders bevorzugten Ausführungsform wird zunächst eine Teilmenge eines schaumbildenden Waschmittels zu einem Waschgut während eines Waschvorgangs hinzugegeben. Anschließend oder gleichzeitig wird durch die rotierende Trommel bei einer vorgegebenen Drehzahl, in der Regel bei der normalen Waschdrehzahl, die in handelsüblichen Waschmaschinen um die 55 U/min beträgt, Schaum aufgebaut. Die Menge an Schaum wird über einen Schaumsensor kontinuierlich überwacht und so ein vorgegebener Schaumpegel grob eingestellt. Anschließend wird die Feineinstellung der Schaummenge über definierte Zugaben schaumfördernder, schaumstabilisierender und/oder schaumhemmender Mittel erreicht. Dies kann sowohl mit als auch ohne Veränderung der übrigen Geräteparameter erfolgen. Nachdem der Waschvorgang erfolgreich durchgeführt wurde, wird der Schaum durch Zugabe eines schaumhemmenden Mittels wieder beseitigt. Dies kann gleichfalls sowohl mit als auch ohne Veränderung der übrigen Geräteparameter erfolgen. Dadurch werden kurze und wasser- und energiesparende Verfahrensabläufe erreicht.

Die vorliegende Erfindung ermöglicht eine schnelle und effiziente Schaumerzeugung/ - stabilisierung und -beseitigung, sowie eine energie- und wassersparende Behandlung von Waschgut.

## Patentansprüche

1. Verfahren zum Behandeln von Waschgut in einer Haushaltswaschmaschine mit einer schaumbildenden Flotte, umfassend mindestens einen Waschvorgang, bei dem die schaumbildende Flotte eingesetzt wird, und mindestens einen Spülvorgang, bei dem zur Steuerung der Schaummenge während des Waschvorgangs ein schaumförderndes Mittel in einer vorgebbaren Menge automatisch hinzugegeben wird und vor Beendigung des Spülvorgangs ein schaumhemmendes Mittel in einer vorgebbaren Menge automatisch hinzugegeben wird.

2. Verfahren nach Anspruch 1, **dadurch gekennzeichnet, dass** die Menge an gebildetem Schaum durch einen Sensor überwacht wird.

3. Verfahren nach Anspruch 1 oder 2, **dadurch gekennzeichnet, dass** ein Schaumschwellwert für die Menge an gebildetem Schaum vorgegeben wird und dass bei Unterschreiten des Schaumschwellwertes ein schaumförderndes Mittel hinzugegeben wird und bei Überschreiten des Schaumschwellwertes ein schaumhemmendes Mittel hinzugegeben wird.

4. Verfahren nach Anspruch 3, **dadurch gekennzeichnet, dass** zum Erhalten des Schaumschwellwertes ein schaumstabilisierendes Mittel hinzugefügt wird.

5. Verfahren nach einem der vorhergehenden Ansprüche, **dadurch gekennzeichnet, dass** vor und/oder während des Spülvorgangs ein schaumhemmendes Mittel hinzugefügt wird.

6. Verfahren nach einem der vorhergehenden Ansprüche, **dadurch gekennzeichnet, dass** zur Steuerung der Schaummenge zusätzlich gerätespezifische Maßnahmen eingesetzt werden.

7. Verfahren nach Anspruch 5, **dadurch gekennzeichnet, dass** die gerätespezifischen Maßnahmen ausgewählt werden aus: der Variation der Gerätetemperatur, der Flottentemperatur, des Wasserstands, der Förderleistung einer Luftpumpe, der Trommelbewegung, der Zeitdauer der Trommelbewegung, und der Trommel-Drehzahl.

## Claims

1. Method of treating laundry in a domestic washing machine with a foam-forming solution, comprising at least one washing process in which the foam-forming solution is used and at least one rinsing process in which for control of the amount of foam during the washing process a foam-promoting agent is automatically added in a predeterminable amount and prior to the end of the rinsing process a foam-inhibiting agent is automatically added in a predeterminable amount.

2. Method according to claim 1, **characterised in that** the quantity of formed foam is monitored by a sensor.

3. Method according to claim 1 or 2, **characterised in that** a foam threshold value for the quantity of formed foam is predetermined and that in the case of falling below of the foam threshold value a foam-promoting agent is added and in the case of exceeding the foam threshold value a foam-inhibiting agent is added.

4. Method according to claim 3, **characterised in that** a foam-stabilising agent is added for obtaining the foam threshold value.

5. Method according to any one of the preceding claims, **characterised in that** a foam-inhibiting agent is added before and/or during the rinsing process.

6. Method according to any one of the preceding claims, **characterised in that** additional apparatus-specific measures are employed for controlling the foam quantity.

7. Method according to claim 5, **characterised in that** the appliance-specific measures are selected from: the variation of the appliance temperature, the solution temperature, the water state, the conveying performance of an air pump, the drum movement, the time duration of the drum movement and the drum rotational speed.

## Revendications

1. Procédé pour traiter du linge dans un lave-linge domestique à l'aide d'un bain détergent moussant, comprenant au moins un cycle de lavage, dans lequel le bain détergent moussant est inséré, et au moins un cycle de rinçage, dans lequel un agent favorisant la formation de mousse est ajouté automatiquement dans une quantité prédéfinissable pour le contrôle de la quantité de mousse pendant le cycle de lavage et dans lequel un agent empêchant la formation de mousse est ajouté automatiquement dans une quantité prédéfinissable avant la fin du cycle de rinçage.

2. Procédé selon la revendication 1, **caractérisé en ce que** la quantité de mousse formée est surveillée au moyen d'un capteur.

3. Procédé selon la revendication 1 ou 2, **caractérisé en ce qu'**une valeur seuil de mousse est prédéfinie pour la quantité de mousse formée et **en ce que**, lorsque la valeur seuil de mousse est dépassée de manière négative, un agent favorisant la formation de mousse est ajouté et **en ce que**, lorsque la valeur seuil de mousse est excédée, un agent empêchant la formation de mousse est ajouté.

4. Procédé selon la revendication 3, **caractérisé en ce qu'**un agent stabilisant la formation de mousse est ajouté pour maintenir la valeur seuil de mousse.

5. Procédé selon l'une quelconque des revendications précédentes, **caractérisé en ce qu'**un agent empêchant la formation de mousse est ajouté avant et/ou après le cycle de lavage.

6. Procédé selon l'une quelconque des revendications précédentes, **caractérisé en ce que** des mesures spécifiques à l'appareil sont utilisées en plus pour le contrôle de la quantité de mousse.

7. Procédé selon la revendication 5, **caractérisé en ce que** les mesures spécifiques à l'appareil sont sélectionnées à partir de la variation de la température de l'appareil, de la température du bain, du niveau d'eau, du débit d'une pompe à air, du mouvement du tambour, de la durée du mouvement du tambour et de la vitesse de rotation du tambour.
